# EUROPÄISCHE PATENTSCHRIFT

(11) **EP 3 666 669 B1**
(45) Veröffentlichungstag und Bekanntmachung des Hinweises auf die Patenterteilung: **27.03.2024**
(21) Anmeldenummer: 19215100.9
(22) Anmeldetag: 11.12.2019
(51) Int. Cl.: B65B 7/16, B65B 9/04, B65B 11/52, B65B 31/02

(54) **VERFAHREN ZUM VERPACKEN VON PRODUKTEN UND VERPACKUNGSMASCHINE**
METHOD FOR PACKAGING PRODUCTS AND PACKAGING MACHINE
PROCÉDÉ D'EMBALLAGE DES PRODUITS ET MACHINE D'EMBALLAGE

(30) Priorität: 13.12.2018 DE 102018221629
(43) Veröffentlichungstag der Anmeldung: 17.06.2020
(73) Patentinhaber: MULTIVAC Sepp Haggenmüller SE & Co. KG, 87787 Wolfertschwenden (DE)
(72) Erfinder: MÖßNANG, Konrad, 87439 Kempten (DE); LAU, Christian, 88178 Heimenkirch (DE)
(74) Vertreter: Grünecker Patent- und Rechtsanwälte PartG mbB

(56) Entgegenhaltungen:
- EP-A1- 0 950 012
- EP-A2- 0 525 530
- EP-B1- 0 950 012
- WO-A1-2009/010197
- WO-A1-2015/091404
- DE-U1-202010 010 834
- US-A- 3 636 678
- US-A- 3 740 237
- US-A- 4 077 184
- US-A- 6 044 622

## Beschreibung

Die Erfindung betrifft das Gebiet des Verpackens von Produkten, insbesondere in sogenannten Skinverpackungen.

Beispielsweise aus der DE 28 32 365 C3 ist eine Skinverpackungsmaschine bekannt. Auf einen Tisch dieser Maschine wird ein Packkarton mit den zu verpackenden Gegenständen aufgelegt. Eine von einer Rolle abgezogene Kunststofffolie wird von oben zugeführt, zwischen Spannrahmen festgespannt und erwärmt. Nach einem Hochfahren des Tisches wird die Folie in der für Skinverpackungen charakteristischen, enganliegenden Art und Weise über das Produkt an den Packkarton gesiegelt.

Eine weitere Anordnung zum Herstellen von Skinverpackungen ist aus der WO 2018/024382 A1 bekannt. In einem Anfangsbereich der Maschine werden einzelne, flache Bodenelemente für die Verpackungen auf ein Förderband abgestapelt. Die Bodenelemente können beispielsweise aus Kunststoffmaterial, Papier, Karton oder Holz bestehen. Die Bodenelemente werden von dem Förderband in einen Einlegebereich weitergefördert, in dem zu verpackende Produkte auf sie abgelegt werden. Dann werden die Bodenelemente mit den Produkten weiter in eine Siegelstation gefördert, wo eine Folie von oben eng an das Produkt anliegend an die Bodenelemente gesiegelt wird. Anschließend werden die Verpackungen voneinander separiert und gestapelt.

Es muss darauf geachtet werden, dass je nach zu verpackendem Produkt ein geeignetes Material für den Bodenteil der Verpackung gewählt wird. Beispielsweise sind Bodenelemente aus alternativen Verpackungsmaterialien, wie beispielsweise Karton, nicht zum Verpacken bestimmter frischer Lebensmittelprodukte geeignet, da in den Lebensmittelprodukten vorhandene Feuchtigkeit von den Bodenelementen aufgesaugt würde und keine Dichtigkeit gegenüber Flüssigkeiten besteht. Beim Verpacken leicht verderblicher Lebensmittel sollte zudem darauf geachtet werden, dass die Verpackung ausreichend undurchlässig für Gase ist, um die Qualität eines in der Verpackung vorliegenden Vakuums möglichst lange aufrecht zu erhalten und/oder einen Austritt einer Schutzatmosphäre aus der Verpackung zu verhindern. Auch dies ist bei der Wahl des Verpackungsmaterials zu beachten.

Es ist aus der Praxis bekannt, beim Verpacken von Lebensmittelprodukten mittels Skinverpackungen vorgefertigte, mehrschichtige Bodenelemente zu verwenden. Ein solches Bodenelement kann beispielsweise eine Kartonschicht umfassen, über der eine für Flüssigkeit und Gas im Wesentlichen undurchlässige Schutzschicht liegt. Das Produkt kann dann auf der Schutzschicht aufgenommen werden, während der Karton ein Äußeres der Verpackung bildet. Das Verwenden mehrschichtiger Bodenelemente ist aber vergleichsweise kostenintensiv, da diese separat hergestellt und auf Vorrat gehalten werden müssen.

Für eine andere Art von Verpackungen, nämlich mittels einer Tiefziehverpackungsmaschine hergestellte Verpackungen, ist es aus der WO 2017/001114 A1 bekannt, an den durch Tiefziehen in einer Formstation geformten Verpackungsmulden jeweils ein Strukturelement vorzusehen, welches in seiner Form der Form der Verpackungsmulde entspricht. Das vorgefertigte Strukturelement wird in eine Matrize eines Tiefziehwerkzeugs der Formstation eingelegt und verbindet sich direkt beim Tiefziehen mit der neu geformten Verpackungsmulde.

Außerdem ist aus dem Dokument WO 2015/091404 eine Verpackungsmaschine bekannt, in welcher Produktträger, die als Schalen oder flach ausgebildet sein können, mit Produkt bestückt und dann durch Anbringen eines Deckfilms verschlossen werden. Die Produktträger können laminiert sein.

Es ist Aufgabe der Erfindung, ein Verfahren zum Verpacken von Produkten oder eine Verpackungsmaschine anzugeben, welche ohne großen logistischen Aufwand das Herstellen von Verpackungen auch aus alternativen Verpackungsmaterialien erlauben.

Diese Aufgabe wird durch den Gegenstand von Anspruch 1 oder den Gegenstand von Anspruch 12 gelöst. Die abhängigen Ansprüche geben vorteilhafte Ausführungsformen der Erfindung an.

Bei einem erfindungsgemäßen Verfahren zum Verpacken von Produkten wird in einer Laminierstation durch verbindendes Aufbringen einer Laminierfolie auf einen flachen Materialbogen ein Verbundmaterial hergestellt. Das Verbundmaterial weist dann auf der Seite, auf der die Laminierfolie aufgebracht wurde, eine durch die Laminierfolie gebildete Aufnahmefläche auf. Insbesondere handelt es sich bei dem resultierenden Verbundmaterial um ein flaches Verbundmaterial. Das Verbundmaterial wird durch eine Fördereinrichtung entlang einer Förderrichtung aus der Laminierstation heraus zu einer Einlegestrecke und weiter zu einer Siegelstation gefördert. In der Einlegestrecke wird ein zu verpackendes Produkt auf der Aufnahmefläche des Verbundmaterials positioniert. Anschließend wird in der Siegelstation eine Oberfolie an der Aufnahmefläche des das Produkt tragenden Verbundmaterials angebracht, so dass das Produkt zwischen der Oberfolie und dem Verbundmaterial eingeschlossen ist. Vorzugsweise handelt es sich bei der Oberfolie um eine Skinfolie. Eine solche Skinfolie kann insbesondere ohne zusätzliches Wärmesiegeln und ohne Siegelnaht mit der Aufnahmefläche verbunden werden. Es ist aber auch denkbar, Skinfolie oder eine andere Oberfolie über eine Siegelnaht mit der Aufnahmefläche zu verbinden. Im Falle einer Skinfolie wird diese vorzugsweise derart angebracht, dass sie eng an das Produkt anliegt. Das Anbringen der Oberfolie kann unter Vakuum und/oder Schutzgasatmosphäre erfolgen.

Erfindungsgemäß wird der flache Materialbogen direkt im Produktionsablauf der Verpackungsmaschine mit einer Laminierfolie laminiert. Somit lässt sich das Material des flachen Materialbogens im Wesentlichen frei wählen, da die das Produkt tragende Aufnahmefläche durch die aufgebrachte Laminierfolie gebildet wird und somit die Laminierfolie sicherstellt, dass das Verbundmaterial die beispielsweise bezüglich Undurchlässigkeit gegenüber Flüssigkeiten und/oder Gasen erforderlichen Eigenschaften aufweist. Das Laminieren des Materialbogens wird direkt in den Produktionsablauf des Verpackens integriert, wodurch kein Vorrätighalten von vorbereiteten Verbundmaterialien für unterschiedliche Anwendungsszenarien erforderlich ist. Zudem wird die zum Fördern des flachen Verbundmaterials zu der Siegelstation vorgesehene Fördereinrichtung zum Fördern des Verbundmaterials aus der Laminierstation heraus zu der Einlegestrecke mitverwendet.

Besonders vorteilhaft lässt sich das Verfahren zum Verpacken von Lebensmittelprodukten verwenden, wie beispielsweise zum Verpacken von Fleisch-, Fisch-, Wurst- oder Käseprodukten. Das Verfahren ist jedoch auch auf das Verpacken von anderen Produkten anwendbar.

Vorzugsweise wird das Verbundmaterial durch die Fördereinrichtung getaktet entlang der Förderrichtung gefördert. Wenn die Arbeitstakte der Laminierstation und der Siegelstation aufeinander abgestimmt sind, lässt sich das gesamte Verpackungsverfahren besonders schnell und effizient durchführen.

Der flache Materialbogen kann beispielsweise ein Kartonmaterial, ein Kartonmaterial aus Recyclingmaterial, ein Papiermaterial, ein Naturfasermaterial, ein Kunstfasermaterial oder Kombinationen hieraus umfassen. Solche Materialien sind unter Gesichtspunkten des Umweltschutzes besonders gefragt. Zudem sind diese Materialien kostengünstig.

Die Laminierfolie und/oder die Oberfolie können ein Kunststoffmaterial umfassen, wobei ein thermoplastisches Kunststoffmaterial besonders vorteilhaft ist. Es ist denkbar, die gleiche Art von Folie als Laminierfolie und Oberfolie zu verwenden. Es ist aber auch denkbar, dass unterschiedliche Folien eingesetzt werden.

Die Laminierfolie wird in der Laminierstation durch Wärme und Druck mit dem flachen Materialbogen verbunden. Durch geeignetes Wählen der Temperatur der Laminierfolie und des angewandten Drucks lässt sich die gewünschte Verbindungsstärke zwischen der Laminierfolie und dem Materialbogen erreichen.

Vorzugsweise wird beim Verbinden der Laminierfolie mit dem flachen Materialbogen ein Raum zwischen der Laminierfolie und dem flachen Materialbogen zumindest teilweise evakuiert. So kann das Einschließen von Gasbläschen zwischen dem Materialbogen und der Laminierfolie oder Faltenbildung verringert oder vermieden werden, was zur Ausbildung einer gleichmäßigen Aufnahmefläche führt. Außerdem kann durch das Evakuieren das Verbinden von Materialbogen und Laminierfolie unterstützt werden.

Bei geeigneter Wahl des Materials des flachen Materialbogens kann das Evakuieren des Raums zwischen der Laminierfolie und dem flachen Materialbogen aufgrund einer ausreichenden Gasdurchlässigkeit des Materials des flachen Materialbogens durch den flachen Materialbogen hindurch erfolgen. Dies ist prozesstechnisch besonders erstrebenswert, da idealerweise keine weiteren Kanäle zum Evakuieren bereitgestellt werden müssen. Alternativ oder zusätzlich kann das Evakuieren jedoch auch durch Öffnungen in dem flachen Materialbogen hindurch erfolgen.

Vorzugsweise ist bei der fertiggestellten Verpackung die zum Trennen der Verbindung zwischen der Oberfolie und der Aufnahmefläche nötige Kraft kleiner als die zum Trennen der Verbindung zwischen der Laminierfolie und dem flachen Materialbogen nötige Kraft. So kann sichergestellt werden, dass sich beim Auspacken des Produkts zunächst die Oberfolie von der Aufnahmefläche löst und das Produkt freigegeben wird, ohne dass sich die Laminierfolie von dem flachen Materialbogen löst. Wenn anschließend die Verpackung recycelt werden soll, kann dennoch durch Aufbringen einer größeren Kraft die Laminierfolie von dem Materialbogen gelöst werden, um die entsprechenden Materialien voneinander zu trennen.

Die Fördereinrichtung kann zum Fördern des Verbundmaterials entlang der Förderrichtung die Laminierfolie und/oder den Materialbogen greifen. Da der Materialbogen und die Laminierfolie in der Laminierstation verbunden werden, ist es ausreichend, wenn entweder die Laminierfolie oder der Materialbogen gegriffen wird.

Gemäß einer Ausführungsform kann die Laminierfolie der Laminierstation mittels der Fördereinrichtung zugeführt werden. Somit erfüllt die Fördereinrichtung neben dem Transport des Verbundmaterials auch die Funktion des Zuführens der Laminierfolie. Die Fördereinrichtung kann während des gesamten Verpackungsvorgangs in Eingriff mit der Laminierfolie bleiben. Ein Umgreifen nach dem Laminieren ist nicht erforderlich.

Es ist denkbar, dass der Materialbogen als Materialzuschnitt in die Laminierstation eingelegt wird. Alternativ wäre es aber auch denkbar, dass der Materialbogen als kontinuierlicher Materialbogen mittels der Fördereinrichtung in die Laminierstation gefördert wird. Somit würde die Fördereinrichtung neben ihrer Funktion zum Fördern des Verbundmaterials auch die Zusatzfunktion des Zuführens des Materialbogens erfüllen. Der Materialbogen könnte während des gesamten Verpackungsvorgangs in Eingriff mit der Fördereinrichtung sein. Ein Umgreifen nach dem Laminieren wäre nicht erforderlich.

Die Erfindung betrifft auch eine Verpackungsmaschine. Die Verpackungsmaschine ist dazu geeignet, ausgelegt und konfiguriert, das erfindungsgemäße Verfahren durchzuführen. Im Hinblick auf das Verfahren beschriebene Merkmale lassen sich auf die Verpackungsmaschine übertragen, und umgekehrt.

Eine erfindungsgemäße Verpackungsmaschine umfasst eine Laminierstation, eine Einlegestrecke, eine Siegelstation und eine Fördereinrichtung. Die Laminierstation ist dazu konfiguriert, durch verbindendes Aufbringen einer Laminierfolie auf einen flachen Materialbogen ein Verbundmaterial herzustellen, welches auf der Seite, auf der die Laminierfolie aufgebracht wurde, eine durch die Laminierfolie definierte Aufnahmefläche aufweist. Die Laminierstation ist dazu konfiguriert, die Laminierfolie durch Wärme und Druck mit dem flachen Materialbogen zu verbinden. In der Einlegestrecke kann ein zu verpackendes Produkt auf die Aufnahmefläche des Verbundmaterials gelegt werden. Die Siegelstation ist dazu konfiguriert, eine Oberfolie, insbesondere eine Skinfolie, an der Aufnahmefläche des das Produkt tragenden Verbundmaterials anzubringen, so dass das Produkt zwischen der Oberfolie und dem Verbundmaterial eingeschlossen ist. Die Fördereinrichtung ist dazu konfiguriert, das Verbundmaterial entlang einer Förderrichtung aus der Laminierstation heraus, zu der Einlegestrecke und weiter zu der Siegelstation zu fördern.

Vorzugsweise umfasst die Fördereinrichtung Greifelemente. Die Greifelemente können beispielsweise als Klammern einer Klammerkette ausgebildet sein.

Gemäß einer Variante sind die Greifelemente der Fördereinrichtung dazu konfiguriert, die Laminierfolie zu greifen. Die Fördereinrichtung kann dann dazu konfiguriert sein, unter anhaltender Greifwirkung der Greifelemente die Laminierfolie der Laminierstation zuzuführen und das Verbundmaterial entlang der Förderrichtung aus der Laminierstation heraus, zu der Einlegestrecke und weiter zu der Siegelstation zu fördern.

Gemäß einer anderen Variante sind die Greifelemente der Fördereinrichtung dazu konfiguriert, den Materialbogen zu greifen. Die Fördereinrichtung kann dann dazu konfiguriert sein, unter anhaltender Greifwirkung der Greifelemente den Materialbogen der Laminierstation zuzuführen und das Verbundmaterial entlang der Förderrichtung aus der Laminierstation heraus, zu der Einlegestrecke und weiter zu der Siegelstation zu fördern.

Im Folgenden wird die Erfindung anhand von Ausführungsbeispielen unter Bezugnahme auf die Figuren weiter erläutert. Es zeigt
- Figur 1: eine schematische Seitenansicht einer Verpackungsmaschine gemäß einer ersten Ausführungsform;
- Figur 2: eine schematische Schnittansicht durch ein in der Laminierstation hergestelltes Verbundmaterial gemäß einer Ausführungsform;
- Figur 3: eine schematische Schnittansicht durch eine fertiggestellte Verpackung gemäß einer Ausführungsform; und
- Figur 4: eine schematische Seitenansicht einer Verpackungsmaschine gemäß einer weiteren Ausführungsform.

Fig. 1 zeigt eine Verpackungsmaschine 1 zum Verpacken von Produkten 3 in Oberfolie erpackungen 5 gemäß einer ersten Ausführungsform. Die Verpackungsmaschine 1 umfasst bezüglich einer Förderrichtung F hintereinander an einem Maschinengestell 6 angeordnet eine Laminierstation 7, eine Einlegestrecke 9 und eine Siegelstation 11. In der Laminierstation 7 wird eine Laminierfolie 13 von oben verbindend auf einen flachen Materialbogen 15 aufgebracht, so dass ein Verbundmaterial 17 entsteht. Das Verbundmaterial 17 ist im Schnitt in Fig. 2 dargestellt. Es umfasst den flachen Materialbogen 15 und die darauf angebrachte Laminierfolie 13. Mittels einer Fördereinrichtung 19 wird das Verbundmaterial 17 entlang der Förderrichtung F aus der Laminierstation 7 heraus, zu der Einlegestrecke 9 und weiter zu der Siegelstation 11 gefördert. In der Einlegestrecke 9 werden zu verpackende Produkte 3 auf eine durch die Laminierfolie 13 gebildete Aufnahmefläche 21 des Verbundmaterials 17 gelegt. Dies kann manuell oder automatisiert, beispielsweise über einen Picker o. ä. erfolgen. Nachfolgend wird in der Siegelstation 11 eine Oberfolie 23 von oben an der Aufnahmefläche 21 des das Produkt 3 tragenden Verbundmaterials 17 angebracht, so dass das Produkt 3 zwischen der Oberfolie 23 und dem Verbundmaterial 17 eingeschlossen ist. Die so verpackten Produkte 3 können von der Fördereinrichtung 19 wieder aus der Siegelstation 11 herausgefördert und anschließend beispielsweise einer Schneidstation (nicht dargestellt) zum Vereinzeln zugeführt werden. Es wäre auch denkbar, die Verpackungen 5 bereits in der Siegelstation 11 zu vereinzeln.

Eine fertiggestellte Verpackung 5 ist in Fig. 3 im Schnitt dargestellt. Insbesondere ist eine optionale Siegelnaht 25 erkennbar, an welcher die Oberfolie 23 in der Siegelstation 11 um das Produkt 3 umlaufend an die Aufnahmefläche 21 des Verbundmaterials 17 gesiegelt wurde. Ein Anbringen der Oberfolie 23 durch Ansiegeln entlang einer Siegelnaht 25 ist an sich bekannt und wird daher nicht näher beschrieben. Es muss jedoch nicht notwendigerweise eine Siegelnaht 25 vorgesehen werden. Insbesondere, wenn eine Skinfolie als Oberfolie 23 verwendet wird und eine Skinverpackung hergestellt wird, kann die Siegelnaht 25 entfallen. Die Oberfolie 23, insbesondere eine Skinfolie, kann in der Siegelstation 11 auch nahtfrei mit der Laminierfolie verbunden werden. Insbesondere kann das Ansiegeln der Oberfolie 23 unter Schutzgasatmosphäre und/oder unter Vakuum erfolgen, um beim Verpacken von Lebensmittelprodukten die Haltbarkeit zu erhöhen.

Das Verbundmaterial 17 wird in der Laminierstation 7 auf einfache Art und Weise durch Verbinden des flachen Materialbogens 15 mit der Laminierfolie 13 hergestellt. Da die Aufnahmefläche 21 des Verbundmaterials 17 durch die Laminierfolie 13 gebildet wird, kann durch Verwenden einer geeigneten Laminierfolie 13 sichergestellt werden, dass das Verbundmaterial 17 die jeweiligen Erfordernisse der Verpackung in Bezug auf beispielsweise Dichtigkeit gegenüber Flüssigkeiten und/oder Gasen erfüllt. Dies ist insbesondere beim Verpacken von Lebensmittelprodukten relevant.

Die Laminierstation 7 weist ein Werkzeugunterteil 7a und ein Werkzeugoberteil 7b auf, die den flachen Materialbogen 15 und die Laminierfolie 13 zwischen sich aufnehmen. Das Werkzeugunterteil 7a und das Werkzeugoberteil 7b können zum Verbinden der Laminierfolie 13 mit dem flachen Materialbogen 15 taktweise aufeinander zu bewegt werden, um die Laminierfolie 13 durch Wärme und Druck mit dem flachen Materialbogen 15 zu verbinden. Die Laminierfolie 13 kann bereits vor Eintritt in die Laminierstation 7 beheizt oder auch in der Laminierstation 7 beheizt werden, um auf eine geeignete Verbindungstemperatur zu kommen.

Vorzugsweise wird beim Verbinden der Laminierfolie 13 mit dem flachen Materialbogen 15 ein Raum zwischen der Laminierfolie 13 mit dem flachen Materialbogen 15 mittels einer Vakuumvorrichtung 26 zumindest teilweise evakuiert, um das Bilden von Gasbläschen zu vermeiden. Das Evakuieren kann beispielsweise von unten direkt durch den flachen Materialbogen 15 hindurch erfolgen, wenn dessen Material eine ausreichende Luftdurchlässigkeit aufweist. Alternativ oder zusätzlich können in dem flachen Materialbogen 15 Evakuierungsöffnungen 28 vorgesehen sein.

In der in Fig. 1 dargestellten Variante wird der flache Materialbogen 15 der Laminierstation 7 als kontinuierlicher Materialbogen 15 zugeführt, welcher von einer Vorratsrolle 27 abgezogen wird. Die Fördereinrichtung 19 umfasst bezüglich der Förderrichtung F auf beiden Seiten des Maschinengestells 6 umlaufende Klammerketten 29 mit als Klammerelemente ausgebildeten Greifelementen 31. Stromaufwärts der Laminierstation 7 fädeln die Greifelemente 31 von beiden lateralen Seiten in den kontinuierlichen Materialbogen 15 ein und greifen diesen. Der Materialbogen 15 wird von den Klammerketten 29 in die Laminierstation 7, durch die Einlegestrecke 9 in die Siegelstation 11 und wieder aus dieser heraus gefördert. Am stromabwärts liegenden Ende der Fördereinrichtung 19 geben die Greifelemente 31 den Materialbogen 15 wieder frei. Der Materialbogen 15 und das von diesem zusammen mit der Laminierfolie 13 gebildete Verbundmaterial 17 werden so von der Fördereinrichtung 19 auf einfache Art und Weise durch die Verpackungsmaschine 1 gefördert. Insbesondere erfolgt das Fördern getaktet, wobei die Arbeitstakte der Laminierstation 7 und der Siegelstation 11 vorzugsweise aufeinander abgestimmt sind. Gemäß der in Fig. 1 dargestellten Ausführungsform wird die Laminierfolie 13 der Laminierstation 7 von oben von einer Vorratsrolle 29 zugeführt. Dies kann in ähnlicher Art und Weise wie das Zuführen der Skinfolie 13 in der Siegelstation 11 erfolgen.

Fig. 4 zeigt eine alternative Ausführungsform. Diese unterscheidet sich von der Ausführungsform gemäß Fig. 1 insbesondere dadurch, dass der flache Materialbogen 15 nicht als kontinuierlicher Materialbogen zugeführt wird, sondern als bereits vorgeschnittener Materialzuschnitt 33 in das Unterwerkzeug 7a der Laminierstation 7 eingelegt wird. Dies kann manuell oder automatisiert erfolgen. Gemäß der in Fig. 4 dargestellten Ausführungsform wird die Laminierfolie 13 mittels der Fördereinrichtung 19 gegriffen und von einer entsprechenden Vorratsrolle 35 abgezogen. Beim Laminieren in der Laminierstation 7 wird der flache Materialbogen 15 durch ein Anheben des Werkzeugunterteils 7a mittels Wärme und Druck von unten an die Laminierfolie 13 angesiegelt. Im Weiteren funktioniert die in Fig. 4 dargestellte Verpackungsmaschine 1 wie die in Fig. 1 dargestellte Verpackungsmaschine 1, mit der Ausnahme, dass bei der Ausführungsform gemäß Fig. 4 zum Transportieren des Verbundmaterials 17 durch die Verpackungsmaschine 1 die Fördereinrichtung 19 mit ihren Greifelementen 31 nicht den Materialbogen 15, sondern die Laminierfolie 13 greift.

## Patentansprüche

1. Verfahren zum Verpacken von Produkten (3), umfassend
Herstellen eines Verbundmaterials (17) in einer Laminierstation (7) durch verbindendes Aufbringen einer Laminierfolie (13) auf einen flachen Materialbogen (15), wobei die Laminierfolie (13) in der Laminierstation (7) durch Wärme und Druck mit dem flachen Materialbogen (15) verbunden wird, und wobei das Verbundmaterial (17) auf der Seite, auf der die Laminierfolie (13) aufgebracht wurde, eine durch die Laminierfolie (13) gebildete Aufnahmefläche (21) aufweist;
durch eine Fördereinrichtung (19) Fördern des Verbundmaterials (17) entlang einer Förderrichtung (F) aus der Laminierstation (7) heraus, zu einer Einlegestrecke (9) und weiter zu einer Siegelstation (11);
Positionieren eines zu verpackenden Produkts (3) auf der Aufnahmefläche (21) des Verbundmaterials (17) in der Einlegestrecke (9); und
Aufbringen einer Oberfolie (23), insbesondere einer Skinfolie, an die Aufnahmefläche (21) des das Produkt (3) tragenden Verbundmaterials (17) in der Siegelstation (11), so dass das Produkt (3) zwischen der Oberfolie (23) und dem Verbundmaterial (17) eingeschlossen ist.

2. Verfahren nach Anspruch 1, wobei das Verbundmaterial (17) durch die Fördereinrichtung (19) getaktet gefördert wird und die Arbeitstakte der Laminierstation (7) und der Siegelstation (11) aufeinander abgestimmt sind.

3. Verfahren nach Anspruch 1 oder 2, wobei der flache Materialbogen (15) ein Kartonmaterial, ein Kartonmaterial aus Recyclingmaterial, ein Papiermaterial, ein Naturfasermaterial, ein Kunstfasermaterial oder Kombinationen hieraus umfasst.

4. Verfahren nach einem der vorangehenden Ansprüche, wobei die Laminierfolie (13) und/oder die Oberfolie (23) ein Kunststoffmaterial umfasst, insbesondere ein thermoplastisches Kunststoffmaterial.

5. Verfahren nach einem der vorangehenden Ansprüche, wobei beim Verbinden der Laminierfolie (13) mit dem flachen Materialbogen (15) ein Raum zwischen der Laminierfolie (13) und dem flachen Materialbogen (15) zumindest teilweise evakuiert wird.

6. Verfahren nach Anspruch 5, wobei das Evakuieren aufgrund einer Gasdurchlässigkeit des flachen Materialbogens (15) durch den flachen Materialbogen (15) hindurch erfolgt.

7. Verfahren nach Anspruch 5 oder 6, wobei das Evakuieren durch Öffnungen (28) in dem flachen Materialbogen (15) hindurch erfolgt.

8. Verfahren nach einem der vorangehenden Ansprüche, wobei die bei der fertiggestellten Verpackung (5) zum Trennen der Verbindung zwischen der Oberfolie (23) und der Aufnahmefläche (21) nötige Kraft kleiner ist als die zum Trennen der Verbindung zwischen der Laminierfolie (13) und dem flachen Materialbogen (15) nötige Kraft.

9. Verfahren nach einem der vorangehenden Ansprüche, wobei die Fördereinrichtung (19) die Laminierfolie (13) oder den Materialbogen (15) greift, um das Verbundmaterial (17) entlang der Förderrichtung (F) zu fördern.

10. Verfahren nach einem der vorangehenden Ansprüche, wobei die Laminierfolie (23) der Laminierstation (7) mittels der Fördereinrichtung (19) zugeführt wird.

11. Verfahren nach einem der vorangehenden Ansprüche, wobei der Materialbogen (15) als Materialzuschnitt (33) in die Laminierstation (7) eingelegt wird oder als kontinuierlicher Materialbogen (15) mittels der Fördereinrichtung (19) in die Laminierstation (7) gefördert wird.

12. Verpackungsmaschine (1), umfassend
eine Laminierstation (7), die dazu konfiguriert ist, durch verbindendes Aufbringen einer Laminierfolie (13) auf einen flachen Materialbogen (15) ein Verbundmaterial (17) herzustellen, welches auf der Seite, auf der die Laminierfolie (13) aufgebracht wurde, eine durch die Laminierfolie (13) definierte Aufnahmefläche (21) aufweist, wobei die Laminierstation (7) dazu konfiguriert ist, die Laminierfolie (13) durch Wärme und Druck mit dem flachen Materialbogen (15) zu verbinden;
eine Einlegestrecke (9), in welcher ein zu verpackendes Produkt (3) auf die Aufnahmefläche (21) des Verbundmaterials (17) gelegt werden kann;
eine Siegelstation (11), die dazu konfiguriert ist, eine Oberfolie (23), insbesondere eine Skinfolie, an die Aufnahmefläche (21) des das Produkt (3) tragenden Verbundmaterials (17) anzubringen, so dass das Produkt (3) zwischen der Oberfolie (23) und dem Verbundmaterial (17) eingeschlossen ist; und
eine Fördereinrichtung (19), die dazu konfiguriert ist, das Verbundmaterial (17) entlang einer Förderrichtung (F) aus der Laminierstation (7) heraus, zu der Einlegestrecke (9) und weiter zu der Siegelstation (11) zu fördern.

13. Verpackungsmaschine nach Anspruch 12, wobei die Fördereinrichtung (19) Greifelemente (31) umfasst, die dazu konfiguriert sind, die Laminierfolie (13) zu greifen, und die Fördereinrichtung (19) dazu konfiguriert ist, unter anhaltender Greifwirkung der Greifelemente (31) die Laminierfolie (13) der Laminierstation (7) zuzuführen und das Verbundmaterial (17) entlang der Förderrichtung (F) aus der Laminierstation (7) heraus, zu der Einlegestrecke (9) und weiter zu der Siegelstation (11) zu fördern.

14. Verpackungsmaschine nach Anspruch 12, wobei die Fördereinrichtung (19) Greifelemente (31) umfasst, die dazu konfiguriert sind, den Materialbogen (15) zu greifen, und die Fördereinrichtung (19) dazu konfiguriert ist, unter anhaltender Greifwirkung der Greifelemente (31) den Materialbogen (15) der Laminierstation (7) zuzuführen und das Verbundmaterial (17) entlang der Förderrichtung (F) aus der Laminierstation (7) heraus, zu der Einlegestrecke (9) und weiter zu der Siegelstation (11) zu fördern.

## Claims

1. A method of packaging products (3) comprising:
preparing a composite material (17) in a laminating station (7) by bondingly applying a laminating film (13) to a flat material sheet (15), wherein the laminating film (13) is bonded to the flat material sheet (15) in the laminating station (7) by means of heat and pressure, and wherein the composite material (17) has a receiving surface (21) formed by the laminating film (13) on the side to which the laminating film (13) has been applied;
conveying the composite material (17) by a conveying means (19) along a conveying direction (F) out of the laminating station (7) to a filling path (9) and further to a sealing station (11);
positioning a product (3) to be packaged on the receiving surface (21) of the composite material (17) in the filling path (9); and
applying a top film (23), in particular a skin film, to the receiving surface (21) of the composite material (17) supporting the product (3) in the sealing station (11) so that the product (3) is enclosed between the top film (23) and the composite material (17).

2. The method according to claim 1, wherein conveyance of the composite material (17) is timed by the conveying means (19) and the working cycles of the laminating station (7) and the sealing station (11) are synchronized with each other.

3. The method according to claims 1 or 2, wherein the flat material sheet (15) comprises a cardboard material, a cardboard material made of recycled material, a paper material, a natural fiber material, a synthetic fiber material or combinations thereof.

4. The method according to any one of the preceding claims, wherein the laminating film (13) and/or the top film (23) comprise a plastic material, in particular a thermoplastic material.

5. The method according to any one of the preceding claims, wherein a space between the laminating film (13) and the flat material sheet (15) is at least partially evacuated when bonding the laminating film (13) to the flat material sheet (15).

6. The method according to claim 5, wherein the evacuation takes place through the flat material sheet (15) due to gas permeability of the flat material sheet (15).

7. The method according to claims 5 or 6, wherein the evacuation takes place through openings (28) in the flat material sheet (15).

8. The method according to any one of the preceding claims, wherein the force required to separate the bond between the top film (23) and the receiving surface (21) in the finished package (5) is smaller than the force required to separate the bond between the laminating film (13) and the flat material sheet (15).

9. The method according to any one of the preceding claims, wherein the conveying means (19) grips the laminating film (13) or the material sheet (15) in order to convey the composite material (17) along the conveying direction (F).

10. The method according to any one of the preceding claims, wherein the laminating film (23) is fed to the laminating station (7) by means of the conveying means (19).

11. The method according to one of the preceding claims, wherein the material sheet (15) is placed in the laminating station (7) as a material blank (33) or is conveyed into the laminating station (7) as a continuous material sheet (15) by the conveying means (19).

12. A packaging machine (1), comprising
a laminating station (7) configured to prepare a composite material (17) by bondingly applying a laminating film (13) to a flat material sheet (15) which has a receiving surface (21) formed by the laminating film (13) on the side to which the laminating film (13) has been applied; and wherein the laminating station (7) is configured to bond the laminating film (13) to the flat material sheet (15) by means of heat and pressure;
a filling path (9) in which a product (3) to be packaged can be placed on the receiving surface (21) of the composite material (17);
a sealing station (11) configured to apply a top film (23), in particular a skin film, to the receiving surface (21) of the composite material (17) supporting the product (3) so that the product (3) is enclosed between the top film (23) and the composite material (17); and
a conveying means (19) configured to convey the composite material (17) along a conveying direction (F) out of the laminating station (7) to the filling path (9) and further to the sealing station (11).

13. The packaging machine according to claim 12, wherein the conveying means (19) comprises gripping elements (31) configured to grip the laminating film (13), and the conveying means (19) is configured to feed the laminating film (13) to the laminating station (7) under the continuous gripping action of the gripping elements (31) and to convey the composite material (17) along the conveying direction (F) out of the laminating station (7) to the filling path (9) and further to the sealing station (11).

14. The packaging machine according to claim 12, wherein the conveying means (19) comprises gripping elements (31) configured to grip the material sheet (15), and the conveying means (19) is configured to feed the material sheet (15) to the laminating station (7) under the continuous gripping action of the gripping elements (31) and to convey the composite material (17) along the conveying direction (F) out of the laminating station (7) to the filling path (9) and further to the sealing station (11).

## Revendications

1. Procédé pour emballer des produits (3), comprenant les étapes consistant à
fabriquer un matériau composite (17) dans un poste de stratification (7) par application de liaison d'un film de stratification (13) sur une feuille de matériau plate (15), dans lequel le film de stratification (13) dans le poste de stratification (7) est relié par de la chaleur et de la pression à la feuille de matériau plate (15), et dans lequel le matériau composite (17) présente une surface de réception (21) formée par le film de stratification (13) du côté sur lequel le film de stratification (13) a été appliqué ;
par l'intermédiaire d'un dispositif de transport (19), transporter le matériau composite (17) le long d'une direction de transport (F) hors du poste de stratification (7), vers une ligne d'insertion (9) et plus loin vers un poste de scellage (11) ;
positionner un produit (3) à emballer sur la surface de réception (21) du matériau composite (17) dans la ligne d'insertion (9) ; et
appliquer un film supérieur (23), en particulier un film pour coque, sur la surface de réception (21) du matériau composite (17) portant le produit (3) dans le poste de scellage (11), de sorte que le produit (3) soir enfermé entre le film supérieur (23) et le matériau composite (17).

2. Procédé selon la revendication 1, dans lequel le matériau composite (17) est transporté de manière cadencée par le dispositif de transport (19) et les cadences de travail du poste de stratification (7) et du poste de scellage (11) sont coordonnées.

3. Procédé selon la revendication 1 ou 2, dans lequel la feuille de matériau plate (15) comprend un matériau en carton, un matériau en carton fabriqué à partir de matériaux recyclés, un matériau en papier, un matériau en fibres naturelles, un matériau en fibres synthétiques, ou des combinaisons de ceux-ci.

4. Procédé selon l'une quelconque des revendications précédentes, dans lequel le film de stratification (13) et/ou le film supérieur (23) sont constitués d'une matière plastique, en particulier d'une matière plastique thermoplastique.

5. Procédé selon l'une quelconque des revendications précédentes, dans lequel, lors de la liaison du film de stratification (13) à la feuille de matériau plate (15), un espace entre le film de stratification (13) et la feuille de matériau plate (15) est au moins partiellement évacué.

6. Procédé selon la revendication 5, dans lequel l'évacuation est effectuée en raison d'une perméabilité au gaz de la feuille de matériau plate (15) à travers la feuille de matériau plate (15).

7. Procédé selon la revendication 5 ou 6, dans lequel l'évacuation s'effectue à travers des ouvertures (28) dans la feuille de matériau plate (15).

8. Procédé selon l'une quelconque des revendications précédentes, dans lequel la force nécessaire à l'emballage fini (5) pour séparer la liaison entre le film supérieur (23) et la surface de réception (21) est inférieure à la force nécessaire pour séparer la liaison entre le film de stratification (13) et la feuille de matériau plate (15).

9. Procédé selon l'une quelconque des revendications précédentes, dans lequel le dispositif de transport (19) saisit le film de stratification (13) ou la feuille de matériau (15) pour transporter le matériau composite (17) le long de la direction de transport (F).

10. Procédé selon l'une quelconque des revendications précédentes, dans lequel le film de stratification (23) est acheminé vers le poste de stratification (7) au moyen du dispositif de transport (19).

11. Procédé selon l'une quelconque des revendications précédentes, dans lequel la feuille de matériau (15) est insérée dans le poste de stratification (7) sous la forme d'une ébauche de matériau (33) ou est transportée dans le poste de stratification (7) sous la forme d'une feuille de matériau continue (15) au moyen du dispositif de transport (19).

12. Machine d'emballage (1), comprenant
un poste de stratification (7), qui est configuré pour produire un matériau composite (17) par l'application de liaison d'un film de stratification (13) sur une feuille de matériau plat (15), qui présente une surface de réception (21) définie par le film de stratification (13) sur le côté sur lequel le film de stratification (13) a été appliqué, dans laquelle le poste de stratification (7) est configuré pour relier le film de stratification (13) à la feuille de matériau plat (15) par de la chaleur et de la pression ;
une ligne d'insertion (9) dans laquelle un produit (3) à emballer peut être placé sur la surface de réception (21) du matériau composite (17) ;
un poste de scellage (11) configuré pour appliquer un film supérieur (23), en particulier un film pour coque, sur la surface de réception (21) du matériau composite (17) supportant le produit (3), de sorte que le produit (3) soit enfermé entre le film supérieur (23) et le matériau composite (17) ; et
un dispositif de transport (19) qui est configuré pour transporter le matériau composite (17) le long d'une direction de transport (F) hors du poste de stratification (7), vers la ligne d'insertion (9) et plus loin vers le poste de scellage (11).

13. Machine d'emballage selon la revendication 12, dans laquelle le dispositif de transport (19) comprend des éléments de préhension (31) qui sont configurés pour saisir le film de stratification (13), et le dispositif de transport (19) est configuré pour amener le film de stratification (13) au poste de stratification (7) sous l'action de préhension continue des éléments de préhension (31) et pour transporter le matériau composite (17) le long de la direction de transport (F) hors du poste de stratification (7), vers la ligne d'insertion (9) et plus loin vers le poste de scellage (11).

14. Machine d'emballage selon la revendication 12, dans laquelle le dispositif de transport (19) comprend des éléments de préhension (31) qui sont configurés pour saisir la feuille de matériau (15), et le dispositif de transport (19) est configuré pour amener la feuille de matériau (15) au poste de stratification (7) sous l'action de préhension continue des éléments de préhension (31) et pour transporter le matériau composite (17) le long de la direction de transport (F) hors du poste de stratification (7), vers la ligne d'insertion (9) et plus loin vers le poste de scellage (11).
